# EUROPÄISCHE PATENTSCHRIFT

(11) **EP 1 161 579 B1**
(45) Veröffentlichungstag und Bekanntmachung des Hinweises auf die Patenterteilung: **18.08.2004**
(21) Anmeldenummer: 00918812.9
(22) Anmeldetag: 17.03.2000
(51) Int. Cl.: D02G 1/02, D02G 3/48, D07B 1/06

(54) **FALSCHDRALLER, INSBESONDERE ZUM HERSTELLEN VON SPIRALFÖRMIGEN FILAMENTEN**
FALSE TWISTER, ESPECIALLY FOR PRODUCING SPIRAL FILAMENTS
DISPOSITIF FAUSSE TORSION DESTINE NOTAMMENT A LA FABRICATION DE FILAMENTS SPIRALES

(30) Priorität: 18.03.1999 DE 19912192
(43) Veröffentlichungstag der Anmeldung: 12.12.2001
(73) Patentinhaber: Drahtcord Saar GmbH & Co. KG, 66651 Merzig (DE)
(72) Erfinder: HEISEL, Bernd, D-66693 Mettlach (DE); DOUJAK, Siegfried, D-66663 Merzig (DE)
(74) Vertreter: Preissner, Nicolaus, Dipl.-Ing.
(86) Internationale Anmeldenummer: PCT/EP2000/002420
(87) Internationale Veröffentlichungsnummer: WO 2000/056961

(56) Entgegenhaltungen:
- EP-A- 0 627 521
- DE-A- 19 535 595
- GB-A- 1 554 927

## Beschreibung

Die vorliegende Erfindung betrifft einen Falschdraller, insbesondere zum Herstellen von spiralförmigen Filamenten, der einen drehbar antreibbaren Verdreher mit mindestens einer von den Filamenten umschlungenen Umlenkrolle aufweist. Die Erfindung betrifft weiter ein Verfahren zum Herstellen von spiralförmigen Filamenten, insbesondere unter Verwendung eines derartigen Falschdrallers, bei dem mindestens zwei Filamente zusammengeführt und in einem Falschdraller mit mindestens einer von den Filamenten umschlungenen Umlenkrolle plastisch verformt werden.

Der Begriff Filament ist hierbei nicht einschränkend zur werten, sondern soll sowohl Einzel- als auch Mehrfachfilamente und Litzen umfassen.

Ein Falschdraller und ein Herstellungsverfahren der eingangs genannten Art sind aus den auf dieselbe Anmelderin zurückgehenden WO 97/12091 und WO 97/12092 sowie der DE-A-195 35 595 bekannt. Der grundsätzliche Aufbau und die Funktionsweise eines Falschdrallers sind ebenfalls in der JP-A-02-269885 dargestellt. Ein Falschdraller weist einen drehbar antreibbaren Verdreher mit mindestens einer Umlenkrolle auf. Zur Herstellung von spiralförmigen Filamenten werden mehrere Filamente durch eine geeignete Einrichtung zusammengefaßt, parallel zur Drehachse des Verdrehers durch diesen hindurchgeführt und um die Umlenkrolle des Verdrehers geschlungen. Zum Bewegen der Filamente durch den Falschdraller dient ein nachgeschaltetes Ausziehwerk. Durch die Drehung des Verdrehers wird eine plastische Verformung der Filamente herbeigeführt. Diese plastische Verformung liegt bereits in dem Falschdraller vor. Das stromabwärts des Falschdrallers angeordnete Ausziehwerk bringt große Kräfte auf die bereits plastisch verformten Filamente auf. Hierdurch wird die plastische Verformung beeinträchtigt, und es werden unerwünschte Spannungen in die Filamente eingebracht.

Aufgabe der vorliegenden Erfindung ist es daher, die nach der plastischen Verformung auf die Filamente wirkenden Kräfte wesentlich zu verringern.

Erfindungsgemäß ist zur Lösung dieser Aufgabe bei einem Falschdraller der eingangs genannten Art vorgesehen, daß mindestens eine Umlenkrolle so antreibbar ist, daß die zum Bewegen der Filamente durch den Falschdraller erforderliche Kraft zumindest teilweise in dem Falschdraller auf die Filamente aufgebracht wird.

Die Filamente werden um die Umlenkrolle geschlungen, so daß durch ein Antreiben der Umlenkrolle Kräfte auf die Filamente übertragen werden können. Vom Einlauf in den Falschdraller bis einschließlich der Umschlingung der Umlenkrolle sind die Filamente umeinander verdrillt und stützen sich so gegenseitig ab. In diesem Bereich sind darüber hinaus sehr große Spannungen in den Filamenten erforderlich, um die gewünschte plastische Verformung zu erzeugen. Im Bereich von der Umlenkrolle bis zum Auslauf aus dem Falschdraller werden die spiralförmig verformten Filamente voneinander getrennt. Die auf die einzelnen Filamente wirkenden Kräfte sind gering, da durch die von den Filamenten umschlungene Umlenkrolle die zum Bewegen der Filamente erforderliche Kraft eingeleitet wird. In Abhängigkeit vom Anwendungsfall kann vollständig auf ein Ausziehwerk verzichtet werden, so daß auch der erforderliche Bauraum und die investitionskosten verringert werden.

Vorteilhafte Ausgestaltungen und Weiterbildungen der Erfindung gehen aus den abhängigen Ansprüchen hervor.

Vorteilhaft ist die Umlenkrolle durch Drehung des Verdrehers antreibbar. Hierdurch kann auf einen gesonderten Antrieb für die Umlenkrolle verzichtet werden, so daß die Masse des Verdrehers und die Investitionskosten gering gehalten werden können.

Nach einer vorteilhaften Weiterbildung sind die Drehzahl der angetriebenen Umlenkrolle und die Drehzahl des Verdrehers in bezug aufeinander verstellbar. Dies ermöglicht eine optimale Anpassung an die jeweiligen Randbedingungen und ein gezieltes Einstellen der Spiralform der herzustellenden Filamente.

In vorteilhafter Ausgestaltung ist zum Antreiben der Umlenkrolle ein an dem Verdreher angebrachtes Getriebe vorgesehen. Dieses Getriebe ermöglicht ein Koppeln der Umlenkrolle mit einem separaten Antriebselement, so daß die Flexibilität erhöht wird.

Gemäß einer vorteilhaften Weiterbildung steht das Getriebe in Eingriff mit einem von dem Verdreher getrennten Zahnrad. Diese Konstruktion ist einfach, robust, langlebig und kostengünstig.

Vorteilhaft ist das Zahnrad stromaufwärts oder stromabwärts des Verdrehers angeordnet. Diese Anordnung ermöglicht eine optimale Anpassung des erfindungsgemäßen Falschdrallers an unterschiedliche Randbedingungen wie die Lagerung des Verdrehers oder den zur Verfügung stehenden Bauraum.

In einer ersten vorteilhaften Ausgestaltung ist das Zahnrad feststehend angeordnet. Bei der Drehung des Verdrehers wird automatisch eine Kopplung zwischen der Drehung der Umlenkrolle und der Drehung des Verdrehers erreicht. Insbesondere legt stets dasselbe Drehzahlverhältnis vor, das durch die Übersetzung des Getriebes und Zahnrads festgelegt wird. Eine Änderung in der Drehzahl des Verdrehers wird automatisch auf die Umlenkrolle übertragen, so daß aufwendige Steueroder Stellvorgänge entfallen können. Schwankungen in der Drehzahl des Verdrehers werden automatisch ausgeglichen.

Gemäß einer vorteilhaften Weiterbildung ist das Zahnrad an einer Lochscheibe zum Zusammenführen der Filamente befestigt. Hierdurch kann auf eine zusätzliche Halterung für das Zahnrad verzichtet werden, so daß die Investitionskosten sinken.

In einer zweiten vorteilhaften Ausgestaltung ist das Zahnrad drehbar antreibbar. Wenn der Antrieb für das Zahnrad stillgesetzt wird, tritt die oben beschriebene automatische Kopplung zwischen der Drehzahl des Verdrehers und der Drehzahl der Umlenkrolle auf. Darüber hinaus kann durch ein Antreiben des Zahnrads die Drehzahl der Umlenkrolle unabhängig von der Drehzahl des Verdrehers eingestellt werden. Dies ermöglicht die Herstellung unterschiedlicher Formen von spiralförmigen Filamenten. Die Flexibilität des erfindungsgemäßen Falschdrallers wird wesentlich erhöht.

Vorteilhaft weist das Getriebe eine drehbar an dem Verdreher gelagerte Welle auf. Diese Welle ermöglicht den Verzicht auf groß dimensionierte Zahnräder mit entsprechend großen Massenträgheitsmomenten.

Nach einer vorteilhaften Weiterbildung ist die Welle im wesentlichen parallel zur Drehachse des Verdrehers angeordnet. Hierdurch wird der Platzbedarf in radialer Richtung verringert.

In vorteilhafter Ausgestaltung ist die Umlenkrolle mit radial abragenden Flanschen zur Führung der Filamente versehen. Hierdurch wird ein Abrutschen der Filamente von der Umlenkrolle verhindert.

Vorteilhaft ist die Umlenkrolle in einem Bereich zwischen den Flanschen konisch ausgebildet. Die konische Ausbildung der Umlenkrolle drängt die einlaufenden Filamente stets zu demselben Flansch. Ein Verhaspeln der Filamente im Bereich der Umlenkrolle wird hierdurch zuverlässig vermieden.

Das erfindungsgemäße Verfahren sieht vor, daß die zum Bewegen der Filamente durch den Falschdraller erforderliche Kraft zumindest teilweise in dem Falschdraller auf die Filamente aufgebracht wird. Hierdurch - wird die auf die bereits plastisch verformten Filamente wirkende Kraft wesentlich verringert.

Vorteilhaft wird die zum Bewegen der Filamente erforderliche Kraft zu 10 bis 100 Prozent in dem Falschdraller auf die Filamente aufgebracht. Der genaue Anteil der in dem Falschdraller auf die Filamente aufgebrachten Kraft hängt vom Einzelfall ab, insbesondere von der Art der Filamente, dem Durchmesser der Filamente, dem verwendeten Material sowie der gewünschten Spiralform. Das erfindungsgemäße Verfahren ermöglicht eine optimale Anpassung an die unterschiedlichen Bedingungen jedes Einzelfalls.

In vorteilhafter Ausgestaltung wird der Umschlingungswinkel der Filamente um die Umlenkrolle, insbesondere die Zahl der Umschlingungen, in Abhängigkeit von der im Falschdraller aufgebrachten Kraft eingestellt. Die von der Umlenkrolle maximal auf die Filamente übertragbare Kraft hängt exponentiell vom Umschlingungswinkel ab. Durch eine geeignete Anpassung des Umschlingungswinkels, insbesondere über die Zahl der Umschlingungen, wird ein unzulässiges Gleiten der Filamente gegenüber der Umlenkrolle verhindert.

Gemäß einer vorteilhaften Weiterbildung werden die Drehzahl der Umlenkrolle und die Drehzahl des Verdrehers in bezug aufeinander zum Verändern der Spiralform der Filamente variiert. Aus der Drehzahl des Verdrehers errechnet sich die Zeit, die für das Herstellen einer Windung erforderlich ist. Die Drehzahl der Umlenkrolle ergibt zusammen mit deren Durchmesser die Bewegungsgeschwindigkeit der Filamente durch den Verdreher. Aus der Zeit für das Herstellen einer Windung kann somit über die Drehzahl und den Durchmesser der Umlenkrolle die Ganghöhe der Spirale errechnet werden. Durch eine geeignete Variation der Drehzahl der Umlenkrolle und/oder der Drehzahl des Verdrehers können Filamente unterschiedlicher Ganghöhen hergestellt werden.

Nach einer vorteilhaften Ausgestaltung werden die spiralförmigen Filamente nach dem Austreten aus dem Falschdraller direkt auf Spulen aufgewickelt. Hierdurch kann auf ein nachgeschaltetes Ausziehwerk verzichtet werden, so daß der Platzbedarf und die Investitionskosten sinken.

Nachfolgend wird die Erfindung anhand von Ausführungsbeispielen näher beschrieben, die in schematischer Weise in den Zeichnungen dargestellt sind. Dabei zeigt:
- Figur 1: eine schematische Darstellung des Herstellungsvorgangs unter Verwendung eines erfindungsgemäßen Falschdrallers;
- Figur 2: ein schematisches Antriebsschaubild des Falschdrallers mit angetriebener Umlenkrolle;
- Figur 3: einen Längsschnitt durch einen erfindungsgemäßen Falschdraller;
- Figur 4: eine vergrößerte Einzelheit aus Figur 3 und
- Figur 5: eine schematische Darstellung des Schnitts V-V aus Figur 4.

Figur 1 zeigt schematisch den Herstellungsablauf für spiralförmige Filamente 11'. Die Filamente 11 werden von Spulen 12 abgezogen und über Zuführrollen 13 durch eine Lochscheibe 14 in Pfeilrichtung 32 durch einen Falschdraller 10 geführt und um Umlenkrollen 18 des Falschdrallers 10 geschlungen. Der Falschdraller 10 ist, wie schematisch angedeutet, drehbar angetrieben, so daß die einzelnen Filamente 11 umeinander verdrillt und plastisch verformt werden. Beim Auslauf aus dem Falschdraller 10 liegen die Filamente 11' in Spiralform und voneinander getrennt vor. Die spiralförmigen Filamente 11' werden auf Spulen 16 aufgewickelt.

Es können Mehrfachfilamente und Litzen in Spiralform mit dem erfindungsgemäßen Falschdraller hergestellt werden. Selbstverständlich können auch nicht nur zwei Filamente, sondern gegebenenfalls drei oder mehr Filamente gleichzeitig durch den Falschdraller 10 geführt und plastisch verformt werden.

Figur 2 zeigt ein schematisches Schaubild des Falschdrallers 10 mit angetriebener Umlenkrolle 18. Der Falschdraller 10 weist einen Verdreher 17 auf, der in Pfeilrichtung 29 um eine Drehachse 15 über einen Motor 33 und ein Antriebsmittel 34 drehbar angetrieben ist. Die Filamente 11 werden parallel zur Drehachse 15 in den Verdreher 17 eingeführt und um die Umlenkrolle 18 geschlungen.

Die Umlenkrolle 18 ist auf einer Welle 19 angebracht, die über Lagerungen 20, 21 drehbar an dem Verdreher 17 gelagert ist. Zum Antreiben der Umlenkrolle 18 ist ein an dem Verdreher 17 angebrachtes Getriebe 23, 24, 25, 26 vorgesehen. Das Getriebe umfaßt ein Zahnrad 23, das über eine Welle 26 drehfest mit einem weiteren Zahnrad 24 verbunden ist. Dieses Zahnrad 24 kämmt mit einem Zahnrad 25 auf der Welle 19 für die Umlenkrolle 18. Die Welle 26 ist über Lagerungen 27, 28 drehbar an dem Verdreher 17 im wesentlichen parallel zu dessen Drehachse 15 angeordnet.

Das Getriebe 23, 24, 25, 26 steht in Eingriff mit einem weiteren Zahnrad 22, das von dem Verdreher getrennt ist. Bei der Ausführungsform gemäß Figur 2 ist das Zahnrad 22 stromabwärts des Verdrehers 17 angeordnet. Das Zahnrad 22 kann hierbei feststehen oder drehbar in Pfeilrichtung 43 antreibbar sein.

Bei einer Drehung des Verdrehers 17 wird das Zahnrad 23 entlang des Zahnrads 22 abgewälzt. Die Welle 26 dreht sich bei feststehendem Zahnrad 22 in Pfeilrichtung 30. Diese Drehbewegung wird über die Zahnräder 24, 25 in eine Drehbewegung der Umlenkrolle 18 in Pfeilrichtung 31 umgesetzt. Auf diese Weise ist die Umlenkrolle 18 durch Drehung des Verdrehers 17 antreibbar. Die Winkelgeschwindigkeit der Umlenkrolle 18 hängt hierbei vom Übersetzungsverhältnis zwischen den Zahnrädern 22 und 23 sowie 24 und 25 ab. Das gesamte Übersetzungsverhältnis i errechnet sich wie folgt:${\text{i = i}}_{\text{1}} {\text{x i}}_{\text{2}} {\text{= z}}_{\text{1}} {\text{/z}}_{\text{2}} {\text{x z}}_{\text{3}} {\text{/z}}_{\text{4}} \text{,}$ wobei z₁, z₂, z₃ und z₄ jeweils die Zähnezahlen der Zahnräder 22, 23, 24 und 25 sind. Dieses Übersetzungsverhältnis i ist unabhängig von der tatsächlichen Drehzahl des Verdrehers 17. Die Umlenkrolle 18 ist auf diese Weise durch Drehung des Verdrehers 17 antreibbar, wobei die Drehzahl der Umlenkrolle 18 sich über das Übersetzungsverhältnis i aus der Drehzahl des Verdrehers 17 errechnen läßt.

Das Zahnrad 22 kann drehbar angetrieben werden, wie schematisch durch die Pfeilrichtung 43 angedeutet. Auf diese Weise sind die Drehzahl der angetriebenen Umlenkrolle 18 und die Drehzahl des Verdrehers 17 in bezug aufeinander verstellbar. Sofern das Zahnrad 22 in derselben Drehrichtung wie der Verdreher 17 angetrieben wird, wird die Drehzahl der Umlenkrolle 18 verringert. Bei einem Antrieb in Gegenrichtung wird die Drehzahl der Umlenkrolle 18 erhöht. Hierdurch können unterschiedliche Spiralformen der Filamente 11' eingestellt werden. Aus der Drehzahl des Verdrehers 17 kann die Zeit für das Herstellen einer Windung errechnet werden. Die Drehzahl der Umlenkrolle 18 legt zusammen mit deren Durchmesser die Bewegungsgeschwindigkeit der Filamente 11 in Pfeilrichtung 32 durch den Verdreher 17 fest. Durch eine Variation der Drehzahl der Umlenkrolle 18 kann somit die Ganghöhe bzw. Schlaglänge der spiralförmigen Filamente 11' eingestellt werden.

Die angetriebene Umlenkrolle 18 bewirkt ein Aufbringen der zum Bewegen der Filamente 11 durch den Falschdraller 10 erforderlichen Kraft direkt in dem Falschdraller 10. Der Anteil der von der Umlenkrolle 18 erzeugten Kraft hängt vom Einzelfall ab. Durch das Einstellen der Drehzahl der Umlenkrolle 18 wird die Bewegungsgeschwindigkeit der Filamente 11 durch den Verdreher 10 festgelegt. Diese Bewegungsgeschwindigkeit kann etwas geringer gewählt werden als die Aufwickelgeschwindigkeit der Spulen 16 in Figur 1. In diesem Fall werden die plastisch verformten Filamente 11' stromabwärts des Falschdrallers 10 mit geringen Spannungen beaufschlagt. Alternativ kann die Drehzahl der Umlenkrolle 1 8 genau auf die Aufwickelgeschwindigkeit der Spulen 16 abgestimmt werden. In diesem Fall wird die Belastung der plastisch verformten Filamente 11' praktisch auf Null reduziert. Zum Einstellen der Aufwickelgeschwindigkeit der Spulen 16 zur Anpassung an die Drehzahl der Umlenkrolle 18 und des Verdrehers 17 kann eine geeignete, nicht näher dargestellte Steuerung oder Regelung, vorgesehen sein.

Die Figuren 3 bis 5 zeigen eine konstruktive Ausführungsform eines erfindungsgemäßen Falschdrallers 10. Gleiche und funktionsidentische Bauteile wie in Figur 2 wurden mit denselben Bezugszeichen versehen. Zur Erläuterung wird auf obenstehende Ausführungen verwiesen.

Der Falschdraller 10 weist eine Welle 35 auf, die mittels Lagerungen 36, 37 drehbar um die Achse 15 gelagert ist. Zum Antrieb ist eine Nut 38 vorgesehen, in die das Antriebsmittel 34 eingreift. Die Filamente 11 werden in Pfeilrichtung 32 in den Verdreher 17 eingeführt, um die Umlenkrolle 18 geschlungen und anschließend durch eine Innenbohrung der Welle 35 zu den Spulen 16 weitergeführt.

Die Umlenkrolle 18 weist zwei zueinander beabstandete Flansche 39, 40 zur Führung der Filamente 11 auf. Im Bereich 41 zwischen den Flanschen 39, 40 ist die Umlenkrolle 18 konisch ausgebildet. Auf diese Weise werden die Filamente stets in Richtung zum Flansch 39 gedrängt. Ein Verhaspeln oder Verwickeln der Filamente 11 im Bereich der Umlenkrolle 18 wird zuverlässig vermieden. Zur Montage der Umlenkrolle 18, der Welle 19 und der Lagerungen 20, 21 ist der Verdreher 17 mit einem demontierbaren Deckel 42 versehen. Der Durchmesser des Deckels 42 ist größer als der Außendurchmesser der Flansche 39, 40 der Umlenkrolle 18.

Im dargestellten Ausführungsbeispiel ist das Zahnrad 22 feststehend angeordnet und stromaufwärts des Verdrehers 17 an der Lochscheibe 14 zum Zusammenführen der Filamente 11 befestigt. Hierdurch kann auf eine zusätzliche Halterung für das Zahnrad 22 verzichtet werden.

Die Filamente 11 werden in Pfeilrichtung 32 durch die Lochscheibe 14 in den Verdreher 17 eingeführt. Im Verdreher 17 werden sie einmal oder mehrmals um die Umlenkrolle 18 geschlungen. Die Umlenkrolle 18 wird in Pfeilrichtung 31 angetrieben, so daß zumindest ein Teil der zum Bewegen der Filamente 11 durch den Falschdraller 10 erforderlichen Kraft in dem Falschdraller 10 auf die Filamente 11 aufgebracht wird. Der Umschlingungswinkel der Filamente 11 um die Umlenkrolle 18, insbesondere die Zahl der Umschlingungen, wird in Abhängigkeit von der im Falschdraller aufgebrachten Kraft eingestellt. Bei Verwendung nur einer Umlenkrolle 18 kann die Zahl der Umschlingungen verändert werden. Bei Verwendung mehrerer Umlenkrollen 18, von denen eine oder mehrere drehbar angetrieben sind, kann der Umschlingungswinkel durch die gegenseitige Anordnung und den Durchmesser der Umlenkrollen 18 verändert werden. Somit wird für jeden Anwendungsfall ein unzulässiges Gleiten der Filamente 11 auf der Umlenkrolle 18 verhindert.

In Abhängigkeit von den Randbedingungen können die spiralförmigen Filamente 11' nach dem Austreten aus dem Falschdraller 10 direkt ohne Verwendung eines Ausziehwerks auf die Spulen 16 aufgewickelt werden. Der Verzicht auf ein nachgeschaltetes Ausziehwerk verringert die Investitionskosten und den Platzbedarf.

Insgesamt wird mit der vorliegenden Erfindung eine wesentliche Verringerung der nach der plastischen Verformung auf die spiralförmigen Filamente 11' wirkenden Kräfte erreicht. Durch eine geeignete Abstimmung der Drehzahl der angetriebenen Umlenkrolle 18 mit der Drehzahl des Verdrehers 17 können weiter unterschiedliche Spiralformen der Filamente 11' hergestellt werden, so daß die Flexibilität des erfindungsgemäßen Falschdrallers 10 deutlich erhöht wird.

## Patentansprüche

1. Falschdraller, insbesondere zum Herstellen von spiralförmigen Filamenten (11), der einen drehbar antreibbaren Verdreher (17) mit mindestens einer von den Filamenten (11) umschlungenen Umlenkrolle (18) aufweist, **dadurch gekennzeichnet, daß** mindestens eine Umlenkrolle (18) antreibbar ist, so daß die zum Bewegen der Filamente (11) durch den Falschdraller (10) erforderliche Kraft zumindest teilweise in dem Falschdraller (10) auf die Filamente (11) aufgebracht wird.

2. Falschdraller nach Anspruch 1, **dadurch gekennzeichnet, daß** die Umlenkrolle (18) durch Drehung des Verdrehers (17) antreibbar ist.

3. Falschdraller nach Anspruch 1 oder 2, **dadurch gekennzeichnet, daß** die Drehzahl der angetriebenen Umlenkrolle (18) und die Drehzahl des Verdrehers (17) in bezug aufeinander verstellbar sind.

4. Falschdraller nach einem der Ansprüche 1 bis 3, **dadurch gekennzeichnet, daß** zum Antreiben der Umlenkrolle (18) ein an dem Verdreher (17) angebrachtes Getriebe (23, 24, 25, 26) vorgesehen ist.

5. Falschdraller nach Anspruch 4, **dadurch gekennzeichnet, daß** das Getriebe (23, 24, 25, 26) in Eingriff mit einem von dem Verdreher (17) getrennten Zahnrad (22) steht.

6. Falschdraller nach Anspruch 5, **dadurch gekennzeichnet, daß** das Zahnrad (22) stromaufwärts oder stromabwärts des Verdrehers (17) angeordnet ist.

7. Falschdraller nach Anspruch 5 oder 6, **dadurch gekennzeichnet, daß** das Zahnrad (22) feststehend angeordnet ist.

8. Falschdraller nach einem der Ansprüche 5 bis 7, **dadurch gekennzeichnet, daß** das Zahnrad (22) an einer Lochscheibe (14) zum Zusammenführen der Filamente (11) befestigt ist.

9. Falschdraller nach Anspruch 5 oder 6, **dadurch gekennzeichnet, daß** das Zahnrad (22) drehbar antreibbar ist.

10. Falschdraller nach einem der Ansprüche 4 bis 9, **dadurch gekennzeichnet, daß** das Getriebe (23, 24, 25, 26) eine drehbar an dem Verdreher (17) gelagerte Welle (26) aufweist.

11. Falschdraller nach Anspruch 10, **dadurch gekennzeichnet, daß** die Welle (26) im wesentlichen parallel zur Drehachse (15) des Verdrehers (17) angeordnet ist.

12. Falschdraller nach einem der vorhergehenden Ansprüche, **dadurch gekennzeichnet, daß** die Umlenkrolle (18) mit radial abragenden Flanschen (39, 40) zur Führung der Filamente (11) versehen ist.

13. Falschdraller nach Anspruch 12, **dadurch gekennzeichnet, daß** die Umlenkrolle (18) in einem Bereich (41) zwischen den Flanschen (39, 40) konisch ausgebildet ist.

14. Verfahren zum Herstellen von spiralförmigen Filamenten (11), insbesondere unter Verwendung eines Falschdrallers (10) nach einem der vorhergehenden Ansprüche, wobei mindestens zwei Filamente (11) zusammengeführt und in einem Falschdraller (10) mit mindestens einer von den Filamenten (11) umschlungenen Umlenkrolle (18) plastisch verformt werden, **dadurch gekennzeichnet, daß** die zum Bewegen der Filamente (11) durch den Falschdraller (10) erforderliche Kraft zumindest teilweise in dem Falschdraller (10) auf die Filamente (11) aufgebracht wird.

15. Verfahren nach Anspruch 14, **dadurch gekennzeichnet, daß** die zum Bewegen der Filamente (11) erforderliche Kraft zu 10 bis 100 Prozent in dem Falschdraller (10) auf die Filamente (11) aufgebracht wird.

16. Verfahren nach Anspruch 14 oder 15, **dadurch gekennzeichnet, daß** der Umschlingungswinkel der Filamente (11) um die Umlenkrolle (18), insbesondere die Zahl der Umschlingungen, in Abhängigkeit von der im Falschdraller (10) aufgebrachten Kraft eingestellt wird.

17. Verfahren nach einem der Ansprüche 14 bis 16, **dadurch gekennzeichnet, daß** die Drehzahl der Umlenkrolle (18) und die Drehzahl des Verdrehers (10) in bezug aufeinander zum Verändern der Spiralform der Fitamente (11) variiert werden.

18. Verfahren nach einem der Ansprüche 14 bis 17, **dadurch gekennzeichnet, daß** die spiralförmigen Filamente (11) nach dem Austreten aus dem Falschdraller (10) direkt auf Spulen (16) aufgewickelt werden.

## Claims

1. A false twister especially for producing spiral filaments (11), comprising a rotatably powered twister (17) including at least one guide pulley (18) wrapped around by said filaments, **characterized in that** at least one guide pulley (18) may be powered, so that the force needed to move said filaments (11) through said false twister (10) is provided in said false twister (10) to said filaments (11) at least in part.

2. The false twister as set forth in claim 1, **characterized in that** said guide pulley (18) may be powered by rotation of said twister (17).

3. The false twister as set forth in claim 1 or 2, **characterized in that** the rotary speed of said powered guide pulley (18) and the rotary speed of said twister (17) are variable relative to each other.

4. The false twister as set forth in any of the claims 1 to 3, **characterized in that** a gear unit (23, 24, 25, 26) mounted on said twister (17) is provided for powering said guide pulley (18).

5. The false twister as set forth in claim 4, **characterized in that** said gear unit (23, 24, 25, 26) mates with a gearwheel (22) separate from said twister (17).

6. The false twister as set forth in claim 5, **characterized in that** said gearwheel (22) is arranged upstream or downstream of said twister (17).

7. The false twister as set forth in claim 5 or 6, **characterized in that** said gearwheel (22) is arranged fixed.

8. The false twister as set forth in any of said claims 5 to 7, **characterized in that** said gearwheel (22) is secured to a perforated disk (14) for combining said filaments (11).

9. The false twister as set forth in claim 5 or 6, **characterized in that** said gearwheel (22) may be rotationally powered.

10. The false twister as set forth in any of the claims 4 to 9, **characterized in that** said gear unit (23, 24, 25, 26) comprises a shaft (26) rotatably mounted on said twister (17).

11. The false twister as set forth in claim 10, **characterized in that** said shaft (26) is arranged substantially parallel to the axis of rotation (15) of said twister (17).

12. The false twister as set forth in any of the preceding claims, **characterized in that** said guide pulley (18) is provided with radial protruding flanges (39, 40) for guiding said filaments (11).

13. The false twister as set forth in claim 12, **characterized in that** said guide pulley (18) is configured conically in the portion (41) between said flanges (39, 40).

14. A method of producing spiral filaments (11), especially in making use of a false twister (10) as set forth in any of the preceding claims, wherein at least two filaments (11) are combined and plastically deformed in a false twister (10) including at least one guide pulley (18) wrapped by said filaments (11), **characterized in that** the force needed to move said filaments (11) through said false twister (10) is provided in said false twister (10) to said filaments (11) at least in part.

15. The method as set forth in claim 14, **characterized in that** said force needed to move said filaments (11) is provided in said false twister (10) to said filaments in the range of 10 to 100 percent.

16. The method as set forth in claim 14 or 15, **characterized in that** the wrap angle of said filaments (11) around said guide pulley (18), especially the wrap number, is set as a function of the force provided in said false twister.

17. The method as set forth in any of the claims 14 to 16, **characterized in that** the rotary speed of said guide pulley (18) and the rotary speed of said twister (10) are varied relative to each other in changing the spiral shape of said filaments (11).

18. The method as set forth in any of the claims 14 to 17, **characterized in that** said spiral filaments (11) are directly reeled on reels (16) after leaving said false twister (10).

## Revendications

1. Appareil de fausse-torsion, en particulier pour la production de filaments de forme spiralée (11), qui comprend un dispositif de torsion (17) susceptible d'être entraîné en rotation et comportant au moins un rouleau de renvoi (18) entouré par les filaments (11), **caractérisé en ce qu'**un rouleau de renvoi au moins (18) est susceptible d'être entraîné de telle façon que la force nécessaire pour le déplacement des filaments (11) par l'appareil de fausse-torsion (10) est appliquée sur les filaments (11) au moins partiellement dans l'appareil de fausse-torsion (10).

2. Appareil de fausse-torsion selon la revendication 1, **caractérisé en ce que** le rouleau de renvoi (18) est susceptible d'être entraîné par rotation du dispositif de torsion (17).

3. Appareil de fausse-torsion selon l'une ou l'autre des revendications 1 et 2, **caractérisé en ce que** la vitesse de rotation du rouleau de renvoi entraîné (18) et la vitesse de rotation du dispositif de torsion (17) sont réglables l'une par rapport à l'autre.

4. Appareil de fausse-torsion selon l'une des revendications 1 à 3, **caractérisé en ce que** pour l'entraînement du rouleau de renvoi (18) il est prévu une transmission (23, 24, 25, 26) montée sur le dispositif de torsion (17).

5. Appareil de fausse-torsion selon la revendication 4, **caractérisé en ce que** la transmission (23, 24, 25, 26) est en engagement avec une roue dentée (22) séparée du dispositif de torsion (17).

6. Appareil de fausse-torsion selon la revendication 5, **caractérisé en ce que** la roue dentée (22) est agencée en amont ou en aval du dispositif de torsion (17).

7. Appareil de fausse-torsion selon l'une ou l'autre des revendications 5 et 6, **caractérisé en ce que** la roue dentée (22) est agencée stationnaire.

8. Appareil de fausse-torsion selon l'une des revendications 5 à 7, **caractérisé en ce que** la roue dentée (22) est fixée sur une plaque à trous (14) pour le regroupement des filaments (11).

9. Appareil de fausse-torsion selon l'une ou l'autre des revendications 5 et 6, **caractérisé en ce que** la roue dentée (22) est susceptible d'être entraînée en rotation.

10. Appareil de fausse-torsion selon l'une des revendications 4 à 9, **caractérisé en ce que** la transmission (23, 24, 25, 26) comprend un arbre (26) monté en rotation sur le dispositif de torsion (17).

11. Appareil de fausse-torsion selon la revendication 10, **caractérisé en ce que** l'arbre (26) est agencé essentiellement parallèlement à l'axe de rotation (15) du dispositif de torsion (17).

12. Appareil de fausse-torsion selon l'une des revendications précédentes, **caractérisé en ce que** le rouleau de renvoi (18) est pourvu de brides (39, 40) en déplacement radial pour le guidage des filaments (11).

13. Appareil de fausse-torsion selon la revendication 12, **caractérisé en ce que** le rouleau de renvoi (18) est réalisé de manière conique dans une région (41) entre les brides (39, 40).

14. Procédé pour la production de filaments (11) de forme spiralée, en particulier en utilisant un appareil de fausse-torsion (10) selon l'une des revendications précédentes, dans lequel au moins deux filaments (11) sont rassemblés et déformés de manière plastique dans un appareil de fausse-torsion (10) avec au moins un rouleau de renvoi (18) entouré par les filaments (11), **caractérisé en ce que** la force nécessaire pour le déplacement des filaments (11) à travers l'appareil de fausse-torsion (10) est appliquée sur les filaments (11) au moins partiellement dans l'appareil de fausse-torsion (10).

15. Procédé selon la revendication 14, **caractérisé en ce que** la force nécessaire pour le déplacement des filaments (11) est appliquée sur les filaments (11) à raison de 10 à 100 % dans l'appareil de fausse-torsion (10).

16. Procédé selon l'une ou l'autre des revendications 14 et 15, **caractérisé en ce que** l'angle d'enroulement des filaments (11) autour du rouleau de renvoi (18), en particulier le nombre des enroulements, est ajusté en fonction de la force appliquée dans l'appareil de fausse-torsion (10).

17. Procédé selon l'une des revendications 14 à 16, **caractérisé en ce que** la vitesse de rotation du rouleau de renvoi (18) et la vitesse de rotation du dispositif de torsion (10) sont variées l'une par rapport à l'autre pour modifier la forme spiralée des filaments (11).

18. Procédé selon l'une des revendications 14 à 17, **caractérisé en ce que** les filaments de forme spiralée (11) sont enroulés directement sur des bobines (16) après la sortie hors de l'appareil de fausse-torsion (10).
